# EUROPÄISCHE PATENTSCHRIFT

(11) **EP 4 054 022 B1**
(45) Veröffentlichungstag und Bekanntmachung des Hinweises auf die Patenterteilung: **24.04.2024**
(21) Anmeldenummer: 22401004.1
(22) Anmeldetag: 15.02.2022
(51) Int. Cl.: H01R 13/66, H01R 13/703, H01R 13/713, H01R 24/78

(54) **STECKDOSE MIT ERHÖHTEM PERSONENSCHUTZ UND VERFAHREN ZUM BETRIEB EINER SOLCHEN STECKDOSE**
SOCKET WITH INCREASED PERSONAL PROTECTION AND METHOD FOR OPERATING SUCH A SOCKET
PRISE DE COURANT À PROTECTION ÉLEVÉE DE PERSONNES ET PROCÉDÉ DE FONCTIONNEMENT D'UNE TELLE PRISE DE COURANT

(30) Priorität: 03.03.2021 DE 102021105047; 10.02.2022 DE 102022103091
(43) Veröffentlichungstag der Anmeldung: 07.09.2022
(73) Patentinhaber: Albrecht Jung GmbH & Co. KG, 58579 Schalksmühle (DE)
(72) Erfinder: Era, Eduard, 58513 Lüdenscheid (DE); Biniossek, Nik, 58099 Hagen (DE); Haugk, Christian, 58579 Schalksmühle (DE)
(74) Vertreter: Fobbe, Tobias

(56) Entgegenhaltungen:
- EP-B1- 1 856 773
- EP-B1- 2 751 883
- WO-A1-2017/205252
- WO-A2-2009/140171

## Beschreibung

Die Erfindung betrifft eine Steckdose mit einem erhöhten Personenschutz mit einem, von einem Designrahmen umgebenen Zentralstück und einem an einem Tragring festgelegten Sockelteil zum Anschluss eines ersten Anschlusses für einen Außenleiter und eines zweiten Anschlusses für einen Neutralleiter, die an das Energieversorgungsnetz anschließbar sind, wobei am Sockelteil eine Spannungsversorgungseinheit festlegbar ist, die einerseits kontaktgebend mit dem Sockelteil in Wirkverbindung kommt und die andererseits zum elektrischen Anschluss zumindest einer elektrischen Funktionsbaugruppe, vorgesehen ist, wobei die Spannungsversorgungseinheit zum Anschluss der zumindest einen elektrischen Funktionsbaugruppe zumindest eine Anschlussbuchse aufweist, in welche Anschlussbuchse ein Steckverbinder kontaktierend eingesetzt ist, welches Zentralstück Öffnungen für die beiden Anschlüsse aufweist. Die Erfindung betrifft ferner ein Verfahren zum schaltbaren Betrieb einer solchen Steckdose.

Derartige oft als elektrische Schutzkontaktsteckdosen ausgeführte Steckdosen sind in der Regel dafür vorgesehen, nach Bedarf über einen entsprechend ausgebildeten Stecker und gegebenenfalls eine daran angeschlossene elektrische Leitung eine leicht wieder trennbare elektrisch leitende Verbindung zu einem Verbraucher herzustellen. Oftmals sind solche elektrischen Schutzkontaktsteckdosen mit einer Personenbeziehungsweise Berührungsschutzvorrichtung versehen. Der erhöhte Personen- beziehungsweise Berührungsschutz wird herkömmlicherweise durch die Verwendung eines Sperrelementes verwirklicht, welches zum Beispiel als Schiebestück, als Drehstück und so weiter ausgebildet sein kann. Ein solches, regelmäßig mit einem Federmittel zusammenwirkendes Sperrelement schirmt automatisch die spannungsführenden Kontaktteile der elektrischen Steckvorrichtung ab beziehungsweise sperrt die beiden Steckeröffnungen mechanisch, sobald der Stecker aus der Schutzkontaktsteckdose beziehungsweise Steckvorrichtung herausgezogen wurde. Somit ist ein einfaches Einführen von anderen Gegenständen, auch Fremdgegenstände genannt, als das Einführen eines zugehörigen Steckers mit entsprechenden Steckerstiften wirksam vermieden, während sich das Sperrelement in seiner Sperrstellung befindet. Nur beim Einführen eines geeigneten Steckers wird das Sperrelement auf einfache Art und Weise beiseitegeschoben und gibt damit die Steckeröffnungen frei, so dass die Steckerstifte des geeigneten Steckers ordnungsgemäß mit den spannungsführenden Kontaktteilen der Steckvorrichtung durch die beiden Öffnungen des Zentralstücks in Verbindung treten können.

Eine derartige elektrische Schutzkontaktsteckdose ist durch die DE 10 2017 102 548 B3 bekannt geworden. Eine solche elektrische Schutzkontaktsteckdose weist ein mit einem Erdungsbügel ausgestattetes Sockelteil auf und ist zum Anschluss eines entsprechende Steckerstifte und Erdkontakte aufweisenden Steckers vorgesehen. Das Sockelteil weist die zur Kontaktierung der Steckerstifte und Erdkontakte sowie der zum Anschluss der elektrischen Kabel notwendigen Kontaktteile auf, wobei das Sockelteil mit einem Träger und einem zur Aufnahme des anzuschließenden Steckers vorgesehenen Steckdosenzentralstück ausgerüstet ist. Es ist eine Berührungsschutzvorrichtung vorgesehen, die die zur Einführung der beiden Steckerstifte vorgesehenen Steckeröffnungen mittels eines Sperrelementes bei Einnahme seiner Sperrstellung automatisch sperrt und nur dann freigibt, wenn die beiden Steckerstifte des Steckers gleichzeitig in die Steckeröffnungen eingeführt werden. Bereits durch eine derartige Ausführung einer Berührungsschutzvorrichtung wird eine hohe Schutzwirkung gegen das Einführen von Fremdgegenständen erreicht, beziehungsweise das Berühren von elektrischen Kontaktteilen durch Fremdgegenstände, wirkungsvoll verhindert.

Problematisch bei derartigen Schutzkontaktsteckdosen ist, dass der mechanische Berührungsschutz grundsätzlich mit verhältnismäßig einfachen Mitteln überwunden werden kann, so dass der Personenschutz unerwünschter Weise außer Kraft gesetzt werden kann.

WO 2017 / 205 252 A1 offenbart eine Steckdose, die anhand eines einzuführenden Erdungsstiftes eines dazu korrespondierenden Steckers einen Energiefluss freigeben kann. Dabei wird ein Sensor betätigt, sofern er durch einen Erdungsstift kontaktiert wird, wobei weder eine explizite Detektion der Einstecktiefe noch in zwei Öffnungen, die zum Außen- bzw. Neutralleiter korrespondieren, gleichzeitig vorgenommen wird.

EP 2 751 883 B1 zeigt eine, eine Leiterplatte aufweisende, USB-Steckdose, die einen elektrischen Anschluss eines MP3-Players oder eines Mobilgerätes ermöglichen soll. EP 2 751 883 B1 thematisiert weder den Personenschutz noch sicherheitstechnische Aspekte. Eine Detektion der Einstecktiefe wird nicht offenbart.

EP 1 856 773 B1 offenbart eine Steckdose mit durch einzuführende Steckerstifte zu betätigende Schaltelementen, die an eine Leiterplatte angeschlossen sind, wobei die Schaltelemente vom Sockel isoliert sind. Eine Einstecktiefendetektion, die ausreichend Personenschutz bieten würde, wird nicht offenbart.

WO 2009 / 140 171 A2 zeigt eine Steckdose mit einem Bewegungssensor, der eine Bewegung eines Steckerstiftes in die Öffnung einer Steckdose erfasst. Zudem weist der WO 2009 / 140 171 A2 - gemäße Gegenstand einen Entnahmedetektor auf, der mit dem Bewegungssensor verbunden ist, um als Reaktion auf die Bewegung weitere Aktionen auszulösen, um einen Lichtbogen zu vermeiden. Damit wird in WO 2009 / 140 171 A2 keine Einstecktiefendetektion, sondern eine Bewegungs- und Entnahmedetektion eines Steckerstiftes offenbart, die zum Personenschutz beitragen würde.

Ausgehend von diesem diskutierten Stand der Technik liegt der Erfindung daher die Aufgabe zugrunde, eine Steckdose mit einem erhöhten Personenschutz zu schaffen, insbesondere beim Einführen von Fremdgegenständen in die zur Einführung der beiden Steckerstifte vorgesehenen Steckeröffnungen in dem Zentralstück.

Gelöst wird diese Aufgabe durch eine Steckdose gemäß Hauptanspruch 1.

Der Kerngedanke der Erfindung besteht darin, dass die erfindungsgemäße Steckdose dazu in der Lage ist, die Einstecktiefe eines in die Öffnungen des Zentralstücks eingesteckten Steckerstiftes durch einen Sensor zu erfassen. Nur wenn die Auswerteeinheit der Steckdose eine zulässige detektierte Einstecktiefe eines Steckerstiftes erfasst, wird das schaltbare Relais, an das die Steckdose angeschlossen ist, so geschaltet, dass die Öffnungen der beiden Anschlüsse (Neutralleiter und Außenleiter) der Steckdose spannungsführend sind. Die Auswertung basiert letztlich auf einem Vergleich der erfassten Einstecktiefe mit einem zulässigen Bereich der Einstecktiefe.

Die erfindungsgemäße Steckdose mit einem erhöhten Personenschutz weist ein von einem Designrahmen umgebenes Zentralstück und ein an einem Tragring festgelegtes Sockelteil auf zum Anschluss eines ersten Anschlusses für einen Außenleiter und eines zweiten Anschlusses für einen Neutralleiter, die an das Energieversorgungsnetz anschließbar sind, wobei am Sockelteil eine Spannungsversorgungseinheit festlegbar ist. Die Spannungsversorgungseinheit kommt dabei einerseits kontaktgebend mit dem Sockelteil in Wirkverbindung und ist andererseits zum elektrischen Anschluss zumindest einer elektrischen Funktionsbaugruppe vorgesehen. Bei einer solchen Funktionsbaugruppe kann es sich zum Beispiel um eine Beleuchtungseinrichtung oder einen oder mehrere USB-Anschlüsse, die flächenbündig mit dem Designrahmen liegend in das, Öffnungen für die beiden Anschlüsse aufweisende, Zentralstück integriert sind, handeln.

Zum Anschluss der zumindest einen elektrischen Funktionsbaugruppe weist die Spannungsversorgungseinheit zumindest eine Anschlussbuchse auf, in welche Anschlussbuchse ein Steckverbinder kontaktierend eingesetzt ist.

Zudem verfügt ein solches Gerät über eine Leiterplatte im Sockelteil, die mindestens einen Sensor zur Detektion der Einstecktiefe in die Öffnungen des Zentralstücks einzusteckender Steckerstifte aufweist.

Bevorzugt verfügt ein solches erfindungsgemäßes Gerät zudem über eine an das Zentralstück angrenzende, eine elektrische/elektronische Funktionskomponenten aufweisende, in das Zentralstück einsatzbare Leiterplatte (schafft zusätzlichen Bauraum für elektrische Komponenten).

In einer besonders bevorzugten erfindungsgemäßen Ausgestaltung umfasst die Leiterplatte einen zweiten Sensor zur Detektion der Einstecktiefe. Hierdurch wird die Detektion der Einstecktiefe hinsichtlich ihrer Zuverlässigkeit weiter verbessert. Schließlich müsste zur Überwindung einer derartigen Sicherheitsstufe eine Person gleichzeitig zwei Fremdgegenstände in die Öffnungen der Steckdose einführen, die im Rahmen der Auswertung durch die Auswerteeinheit zu einer ordnungsgemäßen Einstecktiefe führen.

Bei de erfindungsgemäßen Steckdose ist der mindestens eine Sensor als lineares Potentiometer ausgeführt, so dass auch eine graduelle Erfassung der Einstecktiefe ermöglicht wird. Dieses erlaubt eine detailliertere Analyse der Einstecktiefe durch die Auswerteeinheit, bis hin zu einer sub-Millimeter-präzisen Erfassung der Einstecktiefe.

In einer besonders bevorzugten erfindungsgemäßen Ausgestaltung umfasst die Steckdose einen Sender zur Übermittlung der detektierten Einstecktiefe beziehungsweise eines dazu korrespondierenden Signals an ein Endgerät, insbesondere ein mobiles Endgerät. Hierdurch können beispielsweise Warnungen an ein das Endgerät bedienende Elternteil abgesetzt werden, wenn sich ein Kind an der Steckdose unerwünschter Weise betätigt. Im Rahmen einer bevorzugten Weiterbildung dieser Ausgestaltung der Erfindung ist der Sender ein auf der Leiterplatte angeordneter Funksender, insbesondere ein Bluetooth-Sender, ein Zigbee-Sender oder ein WLAN-Sender.

In einer weiteren erfindungsgemäßen Ausführungsform ist das Relais in einer Steckdose, insbesondere in dem Sockelteil, angeordnet. Hierdurch kann auf einfache Art und Weise sichergestellt werden, dass die Steckdose nur dann spannungsführend ist, wenn dies erwünscht ist, also: eine ordnungsgemäße Einstecktiefe erfasst worden ist.

Gemäß einer weiteren erfindungsgemäßen Ausführungsform ist das Relais in einem an die Steckdose angeschlossenen Aktor angeordnet. Hierdurch kann der Anwender beispielweise auf einfache Art und Weise und auf dem Wege der Nachrüstung die gewünschten vorteilhaften Effekte der Erfindung erreichen.

In einer weiteren erfindungsgemäßen Ausführungsform ist die erfindungsgemäße Steckdose an ein Relais im Reiheneinbaugerät in der Unterverteilung angeschlossen. Dieses erlaubt, dass im Falle der Detektion bestimmter Beschleunigungsmuster oder Positionslagen ganze Stromkreise, beispielsweise Steckdosenstromkreise innerhalb eines Raumes, abgeschaltet werden, ohne dass der Lichtstromkreis unterbrochen wird. Hierdurch wird auf vorteilhafte Weise erreicht, dass die betreffenden Personen geschützt werden, ohne dass diese im Dunkeln stehen und sich möglicherweise durch Unfälle verletzen.

Bei einer besonders bevorzugten erfindungsgemäßen Ausgestaltung geht von der Leiterplatte ein zur Montage der Steckdose abspreizbarer, aus der Ebene der Leiterplatte auslenkbarer, den Steckverbinder aufweisender Flexleiterplattenabschnitt ab. Dieser Flexleiterplattenabschnitt ist mit einer Aufnahme eines sich in Richtung der Spannungsversorgungseinheit erstreckenden Aufnahmeabschnitts eines an die Leiterplatte angeschlossenen Gehäuseteils zum elektrischen Anschluss des Steckverbinders der Leiterplatte mit der der Anschlussbuchse der Spannungsversorgungseinheit gefügt. Besonders vorteilhaft bei dieser Ausgestaltung ist, dass der Flexleiterplattenabschnitt zusätzlichen Bauraum zur Verfügung stellt, ohne die Einbautiefe und den Montageaufwand zu beeinträchtigen. Insofern handelt es sich bei dieser Ausführungsform der Erfindung um eine besonders platzsparende und einfach herzustellende Ausführungsform, die es erlaubt unterschiedliche elektronische Bauteile auf unterschiedlichen Leiterplatten platzsparend unterzubringen.

Gemäß einer weiteren Ausführungsform der Erfindung, weist die Steckdose eine in das Zentralstück integrierte Beleuchtungseinrichtung auf, die dazu ausgebildet ist, im Falle des Erkennens einer zulässigen Einstecktiefe ein entsprechendes optisches Signal abzusetzen. Hierdurch wird erreicht, dass der Anwender direkt erkennt, ob ein Einsetzen eines Steckers ordnungsgemäß vorgenommen worden ist.

Ferner betrifft die Erfindung ein Verfahren zum schaltbaren Betrieb einer solchen erfindungsgemäßen Steckdose, wobei das Signal an ein an die Steckdose angeschlossenes Relais zur Schaltung eines Stromkreises der Gebäudeinstallationstechnik geleitet wird, die folgenden Schritte umfasst:
- Erfassen der Beschleunigung und/oder Positionslage mittels des mindestens einen Sensors in Folge einer ersten Betätigung der Steckdose 1,
- Auswerten durch eine Auswerteeinheit, ob die Betätigung ordnungsgemäß ist,
- Einschalten des Relais, so dass die Energieversorgung der Steckdose, freigegeben wird, falls die erste Betätigung ordnungsgemäß ist, während andernfalls keine Freigabe erfolgt,
- Erfassen der Einstecktiefe mittels des mindestens einen Sensors in Folge einer zweiten Betätigung der Steckdose,
- Ausschalten des Relais, so dass die Energieversorgung der Steckdose unterbrochen wird, falls die zweite Betätigung ordnungsgemäß ist.

Es versteht sich, dass erfindungsgemäß unter Betätigung der Steckdose insbesondere Ein- oder Herausführen von Gegenständen in die Öffnungen des Zentralstücks gemeint ist, insbesondere ein Einstecken oder Herausziehen eines Steckers.

Durch ein solches erfindungsgemäßes Verfahren wird sichergestellt, dass ein regelmäßig spannungsloser Zustand nur für den Betrieb der erfindungsgemäßen elektrischen/elektronischen Steckdose aufrechterhalten wird.

Die Auswertung, ob die Betätigung ordnungsgemäß ist, erfolgt in einer Auswerteeinheit, in der bestimmte Einstecktiefen (diskret oder graduelle Bereiche) hinterlegt sind, wobei ein Vergleich der erfassten mit den hinterlegten Einstecktiefen erfolgt.

In einer besonders bevorzugten und zuverlässigen Ausgestaltung des erfindungsgemäßen Verfahrens umfasst das Auswerten der Auswerteeinheit eine Verifikation, dass durch den mindestens einen Sensor erfasste Einstecktiefe über eine Zeitspanne, beispielsweise im Bereich von 200ms bis 2000ms konstant ist, und nur in diesem Fall das Relais (R) eingeschaltet wird. Dieses stellt auf einfache Weise sicher, dass üblicherweise nicht statische sondern dynamische Versuche, den eingebauten Personenschutz zu überwinden, zum Scheitern verurteilt sind.

In einer Weiterbildung des erfindungsgemäßen Verfahrens, wobei zwei Sensoren zu Erfassung der Einstecktiefe zum Einsatz kommen, ist die Zuverlässigkeit des Personenschutzes noch weiter verbessert, indem die erfasste Einstecktiefe durch die Sensoren miteinander in der Auswerteeinheit verglichen wird und nur falls die Abweichung der beiden Einstecktiefen einen vorgebbaren Wert unterschreitet das Relais (R) eingeschaltet wird.

Nachfolgend ist die Erfindung unter Bezugnahme auf die beigefügten Figuren anhand diverser Ausführungsbeispiele beschrieben. Es zeigen:
- **Fig. 1:**: eine perspektivische Explosionsdarstellung einer Ausgestaltung der erfindungsgemäßen Steckdose mit Aufsatz und Einsatz,
- **Fig. 2:**: eine Explosionsdarstellung des Einsatzes der in Fig. 1 gezeigten erfindungsgemäßen Steckdose,
- **Fig. 3:**: eine Darstellung der erfindungsgemäßen Steckdose in einer Draufsicht,
- **Fig. 4:**: eine Darstellung der erfindungsgemäßen Steckdose in einer Querschnittsdarstellung, wobei der Sensor ein Drucksensor ist und
- **Fig. 5:**: eine Darstellung der erfindungsgemäßen Steckdose in einer Querschnittsdarstellung, wobei der Sensor ein Magnetsensor ist.

In den verschiedenen Figuren sind gleiche Teile stets mit den gleichen Bezugszeichen versehen und werden daher in der Regel auch jeweils nur einmal benannt beziehungsweise erwähnt.

Die in Figur 1 perspektivisch in einer Explosionsdarstellung dargestellte erfindungsgemäße Steckdose 1 umfasst neben einem Designrahmen 2 einen Aufsatz A und einen Einsatz E. Der Aufsatz A umfasst ein Zentralstück 3, eine mehrere elektrische/elektronische Funktionskomponenten (insbesondere ein Funksender und/oder eine als LED ausgeführte Beleuchtungseinrichtung 5 und/oder eine Auswerteelektronik) aufweisende, in das Zentralstück 3 einsetzbare Leiterplatte LA, ein beispielsweise mittels Schnapprastung an die zugehörige Ausnehmung der Leiterplatte LA angeschlossenes Gehäuseteil GF.

Dabei geht, wie Figur 1 zeigt, bevorzugt von der Leiterplatte LA ein zur Montage der erfindungsgemäßen Steckdose 1 abspreizbarer, aus der Ebene der Leiterplatte LA auslenkbarer, einen Steckverbinder 6 aufweisender Flexleiterplattenabschnitt F ab. Dieser Flexleiterplattenabschnitt F ist mit einer Aufnahme eines sich in Richtung der Spannungsversorgungseinheit S erstreckenden Aufnahmeabschnitts des an die Leiterplatte LA angeschlossenen Gehäuseteils GF gefügt. Der Flexleiterplattenabschnitt F bietet den Vorteil, dass elektrische/elektronische Funktionskomponenten ohne Bauraumverlust an die Leiterplatte LA angeschlossen werden können. Dieses geht vorteilhafterweise mit einer besonders effektiven Ausnutzung des zur Verfügung stehenden Einbauvolumens einher.

Wie ebenfalls in Figur 1 gezeigt, umfasst der Einsatz E einen Tragring 7, ein Sockelteil 8 und eine Spannungsversorgungseinheit S. Dabei ist die Spannungsversorgungseinheit S dazu ausgelegt, an eine Spannungsversorgung einer Gebäudeinstallationstechnik angeschlossen zu werden und die bereitgestellte Spannung in eine benötigte Versorgungsspannung, beispielsweise 3,5V, zu konvertieren. Ferner ist im Sockelteil 8 des Einsatzes E mindestens ein Sensor X, hier: zwei Sensoren X, untergebracht, die zur Detektion der Einstecktiefe von in die Öffnungen des Zentralstücks 3 einzusteckender Steckerstifte ST geeignet sind. Dabei sind die Sensoren X auf der Leiterplatte LE im Sockelteil 8 lokalisiert, während die Leiterplatte LE in einem aus einem Gehäuseboden G und einem Gehäusedeckel GD gebildeten Gehäuse aufgenommen ist. Zudem verfügt die Steckdose 1 über eine Auswerteeinheit, die zur Auswertung, ob die detektierte Einstecktiefe ordnungsgemäß ist, geeignet ist. Darüber hinaus ist die Steckdose 1 an ein schaltbares Relais R angeschlossen, welches Relais R in Abhängigkeit von der Detektion der Einstecktiefe beziehungsweise der Auswertung schaltbar ist. Wie in Figur 1 gezeigt, ist das Relais R beispielhaft in dem Sockelteil 8 beziehungsweise angrenzend an der Leiterplatte LE angeordnet.

Der in Figur 2 dargestellte Einsatz E zeigt die Sensoren X genauer. Diese Sensoren X liefern im Zusammenspiel mit der Auswerteeinheit eine diskrete Information darüber, ob die detektierte Einstecktiefe ordnungsgemäß ist.

Figur 3 zeigt die erfindungsgemäße Steckdose 1, insbesondere den Einsatz E, in einer Draufsicht. In dieser sind die zwei Sensoren X zu erkennen. Ebenfalls ist die in dem Gehäuse aufgenommene Leiterplatte LE, auf der die Sensoren X angeordnet sind, dargestellt. Durch ein derartiges Gehäuse kann ein hohes Maß an Modularität erreicht werden.

Figur 4 visualisiert die erfindungsgemäße Steckdose 1 im Querschnitt, und zwar einmal vor Erreichen der erforderlichen, ordnungsgemäßen Einstecktiefe eines Steckerstiftes ST (links) und einmal beim Erreichen derselben (rechts). Beim Einstecken des Steckerstiftes ST wird der Sensor X mechanisch komprimiert, wobei der Sensor X ein Drucksensor ist. Diese Komprimierung, die in einem Druck resultiert, kann beispielsweise über die Auswerteeinheit in ein entsprechendes Signal zur Schaltung des wandseitig an der Leiterplatte LE angeordneten Relais R umgesetzt werden.

In Figur 5 ist eine Darstellung einer erfindungsgemäßen Steckdose 1 in einer Querschnittsdarstellung gegeben, wobei der Sensor X ein Magnetsensor ist, der detektiert, inwiefern sich der an einem Steckerstift ST befindliche Magnet M in Einsteckrichtung dem Sensor X nähert und so die Einstecktiefe ermittelt wird. Hierzu kann das Signal über ein an den Sensor X angeschlossenes Kabel auf die Leiterplatte LE geführt werden.

Die Erfindung ist anhand von Ausführungsbeispielen beschrieben. Ohne den Umfang der geltenden Ansprüche zu verlassen, ergeben sich für einen Fachmann zahlreiche weitere Möglichkeiten, diese umzusetzen, ohne dass dieses im Rahmen dieser Ausführungen im Einzelnen erläutert werden müsste.

### Bezugszeichenliste

- 1: Steckdose
- 2: Designrahmen
- 3: Zentralstück
- 4: Ausnehmung
- 5: Beleuchtungseinrichtung
- 6: Steckverbinder
- 7: Tragring
- 8: Sockelteil

- A: Aufsatz
- E: Einsatz
- F: Flexleiterplattenabschnitt
- G: Gehäuseboden
- GD: Gehäusedeckel
- GF: Gehäuseteil
- LA: Leiterplatte
- LE: Leiterplatte
- M: Magnet
- R: Relais
- S: Spannungsversorgungseinheit
- ST: Steckerstift
- X: Sensor

## Patentansprüche

1. Steckdose (1) mit einem erhöhten Personenschutz mit einem, von einem Designrahmen (2) umgebenen Zentralstück (3) und einem an einem Tragring (7) festgelegten Sockelteil (8) zum Anschluss eines ersten Anschlusses für einen Außenleiter und eines zweiten Anschlusses für einen Neutralleiter, die an das Energieversorgungsnetz anschließbar sind, wobei am Sockelteil (8) eine Spannungsversorgungseinheit (S) festlegbar ist, die einerseits kontaktgebend mit dem Sockelteil (8) in Wirkverbindung kommt und die andererseits zum elektrischen Anschluss zumindest einer elektrischen Funktionsbaugruppe, vorgesehen ist, wobei die Spannungsversorgungseinheit (S) zum Anschluss der zumindest einen elektrischen Funktionsbaugruppe zumindest eine Anschlussbuchse aufweist, in welche Anschlussbuchse ein Steckverbinder (6) kontaktierend eingesetzt ist, welches Zentralstück (3) Öffnungen für die beiden Anschlüsse aufweist, **dadurch gekennzeichnet, dass** eine Leiterplatte (LE) im Sockelteil (8) einen Sensor (X) zur Detektion der Einstecktiefe von in die beiden Öffnungen einzuführenden Steckerstiften (ST) umfasst, die Steckdose (1) eine Auswerteeinheit aufweist, die zur Auswertung, ob die detektierte Einstecktiefe ordnungsgemäß ist, geeignet ist, und die Steckdose (1) an ein schaltbares Relais (R) angeschlossen ist, welches Relais (R) in Abhängigkeit von der Detektion der Einstecktiefe beziehungsweise der Auswertung schaltbar ist, wobei zur Auswertung, ob die Betätigung ordnungsgemäß ist, in der Auswerteeinheit bestimmte Einstecktiefen, diskrete oder graduelle Bereiche, hinterlegt sind, wobei ein Vergleich der erfassten mit den hinterlegten Einstecktiefen erfolgt, wobei der mindestens eine Sensor (X) als lineares Potentiometer ausgeführt ist.

2. Steckdose nach Anspruch 1, **dadurch gekennzeichnet, dass** die Leiterplatte (LE) einen zweiten Sensor (X) zur Detektion der Einstecktiefe umfasst.

3. Steckdose nach einem der Ansprüche 1 bis 2, **dadurch gekennzeichnet, dass** an das Zentralstück (3) eine elektrische/elektronische Funktionskomponenten aufweisende in das Zentralstück (3) einsetzbare Leiterplatte (LA) angrenzt.

4. Steckdose nach Anspruch einem der Ansprüche 1 bis 3, **dadurch gekennzeichnet, dass** die Steckdose (1) einen Sender zur Übermittlung der detektierten Einstecktiefe beziehungsweise eines dazu korrespondierenden Signals an ein Endgerät, insbesondere ein mobiles Endgerät, umfasst.

5. Steckdose nach Anspruch 4, **dadurch gekennzeichnet, dass** der Sender ein auf der Leiterplatte (LA) angeordneter Funksender, insbesondere ein Bluetooth-Sender, ein Zigbee-Sender oder ein WLAN-Sender, ist.

6. Steckdose nach einem der Ansprüche 1 bis 5, **dadurch gekennzeichnet, dass** das Relais (R) in dem Sockelteil (11) angeordnet ist.

7. Steckdose nach einem der Ansprüche 1 bis 5, **dadurch gekennzeichnet, dass** die Steckdose (1) an einen Aktor angeschlossen ist, der das Relais (R) umfasst.

8. Steckdose nach einem der Ansprüche 1 bis 5, **dadurch gekennzeichnet, dass** die Steckdose (1) an ein Relais (R) im Reiheneinbaugerät in der Unterverteilung (12) angeschlossen ist.

9. Steckdose nach einem der Ansprüche 1 bis 8, **dadurch gekennzeichnet, dass** von der Leiterplatte (LA) ein zur Montage der Steckdose (1) abspreizbarer, aus der Ebene der Leiterplatte (L) auslenkbarer, den Steckverbinder (6) aufweisenden Flexleiterplattenabschnitt (F) abgeht, welcher Flexleiterplattenabschnitt (F) mit einer Aufnahme eines sich in Richtung der Spannungsversorgungseinheit (S) erstreckenden Aufnahmeabschnitts eines an die Leiterplatte (LA) angeschlossenen Gehäuseteils (GF) zum elektrischen Anschluss des Steckverbinders (6) der Leiterplatte (LA) mit der Anschlussbuchse der Spannungsversorgungseinheit (S) gefügt ist.

10. Steckdose nach einem der Ansprüche 1 bis 9, **dadurch gekennzeichnet, dass** die Steckdose (1) eine in das Zentralstück (3) integrierte Beleuchtungseinrichtung (5) aufweist, die dazu ausgebildet ist, im Falle des Erkennens einer zulässigen Einstecktiefe ein entsprechendes optisches Signal abzusetzen.

11. Verfahren zum schaltbaren Betrieb einer Steckdose nach einem der Ansprüche 1 bis 10, wobei das Signal an ein an die Steckdose (1) angeschlossenes Relais (R) zur Schaltung eines Stromkreises der Gebäudeinstallationstechnik geleitet wird, umfassend die Schritte:
- Erfassen der Einstecktiefe mittels des mindestens einen Sensors (X) in Folge einer ersten Betätigung der Steckdose (1),
- Auswerten durch eine Auswerteeinheit, ob die Betätigung ordnungsgemäß ist,
- Einschalten des Relais (R), so dass die Energieversorgung der Steckdose (1) freigegeben wird, falls die erste Betätigung ordnungsgemäß ist, während andernfalls keine Freigabe erfolgt,
- Erfassen der Einstecktiefe mittels des mindestens einen Sensors (X) in Folge einer zweiten Betätigung der Steckdose (1),
- Ausschalten des Relais (R), so dass die Energieversorgung der Steckdose (1) unterbrochen wird, falls die zweite Betätigung ordnungsgemäß ist.

12. Verfahren nach Anspruch 11, **dadurch gekennzeichnet, dass** das Auswerten der Auswerteeinheit eine Verifikation umfasst, dass die durch den mindestens einen Sensor (X) erfasste Einstecktiefe über eine Zeitspanne, beispielsweise im Bereich von 200ms bis 2000ms konstant ist, und nur in diesem Fall das Relais (R) eingeschaltet wird.

13. Verfahren nach einem der Ansprüche 11 oder 12 in ihrem Rückbezug auf Anspruch 2, **dadurch gekennzeichnet, dass** die erfasste Einstecktiefe durch die Sensoren (X) miteinander in der Auswerteeinheit verglichen wird und nur falls die Abweichung der beiden Einstecktiefen einen vorgebbaren Wert unterschreitet das Relais (R) eingeschaltet wird.

## Claims

1. Socket outlet (1) with increased personal protection with a centre piece (3) surrounded by a design frame (2) and a base part (8) fixed to a support ring (7) for connecting a first terminal for an outer conductor and a second terminal for a neutral conductor, which can be connected to the power supply network, wherein a voltage supply unit (S) can be fixed to the base part (8), which on the one hand comes into active contact with the base part (8) and which on the other hand is provided for the electrical connection of at least one electrical functional module, the voltage supply unit (S) having at least one connection socket for connecting the at least one electrical functional module, into which connection socket a plug connector (6) is inserted in a contacting manner, which central piece (3) has openings for the two terminals, **characterised in that** a printed circuit board (LE) in the socket part (8) comprises a sensor (X) for detecting the insertion depth of plug pins (ST) to be inserted into the two openings, the socket (1) has an evaluation unit which is suitable for evaluating whether the detected insertion depth is correct, and the socket (1) is connected to a switchable relay (R), which relay (R) can be switched depending on the detection of the insertion depth or the evaluation, wherein specific insertion depths, discrete or gradual ranges, are defined in the evaluation unit for evaluating whether the actuation is correct, wherein a comparison of the detected insertion depths with the defined insertion depths takes place, wherein the at least one sensor (X) is designed as a linear potentiometer.

2. Socket in accordance with Claim 1, **characterised in that** the printed circuit board (LE) comprises a second sensor (X) for detecting the insertion depth.

3. Socket in accordance with any of Claims 1 to 2, **characterised in that** a printed circuit board (LA) which can be inserted into the central piece (3) and has electrical/electronic functional components adjoins the central piece (3).

4. Socket in accordance with any of Claims 1 to 3, **characterised in that** the socket outlet (1) comprises a transmitter for transmitting the detected insertion depth or a signal corresponding thereto to a terminal device, in particular a mobile terminal device.

5. Socket in accordance with Claim 4, **characterised in that** the transmitter is a radio transmitter arranged on the printed circuit board (LA), in particular a Bluetooth transmitter, a Zigbee transmitter or a WLAN transmitter.

6. Socket in accordance with any of Claims 1 to 5, **characterised in that** the relay (R) is arranged in the base part (11).

7. Socket in accordance with any of Claims 1 bis 5, **characterised in that** the socket outlet (1) is connected to an actuator comprising the relay (R).

8. Socket in accordance with any of Claims 1 bis 5, **characterised in that** the socket outlet (1) is connected to a relay (R) in the series installation device in the sub-distribution board (12).

9. Socket in accordance with any of Claims 1 bis 8, **characterised in that** a flexible printed circuit board section (F), which can be deflected out of the plane of the printed circuit board (L) and has the plug connector (6), extends from the printed circuit board (LA) for mounting the socket outlet (1), which flexible printed circuit board section (F) is joined to a receptacle of a receptacle section, extending in the direction of the power supply unit (S), of a housing part (GF) connected to the printed circuit board (LA) for the electrical connection of the plug connector (6) of the printed circuit board (LA) to the connection socket of the power supply unit (S).

10. Socket in accordance with any of Claims 1 bis 9, **characterised in that** the socket outlet (1) has an illumination device (5) integrated in the central piece (3), which illumination device is designed to emit a corresponding optical signal when a permissible insertion depth is detected.

11. Method for the switchable operation of a socket outlet according to any of claims 1 to 10, wherein the signal is passed to a relay (R) connected to the socket outlet (1) for switching a circuit of the building installation technology, comprising the following steps:
- Detection of the insertion depth by means of the at least one sensor (X) following a first actuation of the socket (1),
- Evaluation by an evaluation unit as to whether the actuation is correct,
- Switching on the relay (R) so that the power supply to the socket (1) is released if the first actuation is correct, otherwise it is not released,
- Detection of the insertion depth by means of the at least one sensor (X) following a second actuation of the socket (1),
- Switching off the relay (R) so that the power supply to the socket (1) is interrupted if the second actuation is correct.

12. Method according to claim 11, **characterised in that** the evaluation of the evaluation unit comprises a verification that the insertion depth detected by the at least one sensor (X) is constant over a period of time, for example in the range from 200 ms to 2000 ms, and the relay (R) is only switched on in this case.

13. Method according to any of claims 11 or 12 with reference back to claim 2, **characterised in that** the insertion depth detected by the sensors (X) is compared with one another in the evaluation unit and the relay (R) is only switched on if the deviation between the two insertion depths falls below a predeterminable value.

## Revendications

1. Prise de courant (1) avec une protection accrue des personnes, avec une pièce centrale (3) entourée d'un cadre design (2) et une partie de socle (8) fixée sur un anneau porteur (7) pour le raccordement d'un premier branchement pour un conducteur extérieur et d'un deuxième branchement pour un conducteur neutre, qui peuvent être raccordés au réseau d'alimentation en énergie, une unité d'alimentation en tension (S) pouvant être fixée sur la partie de socle (8), laquelle unité d'alimentation, d'une part, entre en liaison active avec la partie de socle (8) en établissant un contact et qui, d'autre part, est prévue pour le raccordement électrique d'au moins un module fonctionnel électrique, l'unité d'alimentation en tension (S) présentant au moins une douille de raccordement pour le raccordement du au moins un module fonctionnel électrique, douille de raccordement dans laquelle un connecteur enfichable (6) est inséré en établissant un contact, laquelle pièce centrale (3) présente des ouvertures pour les deux raccordements, **caractérisée en ce qu'**une carte à circuit imprimé (LE) dans la partie de socle (8) comprend un capteur (X) pour la détection de la profondeur d'insertion de broches de connecteur (ST) à insérer dans les deux ouvertures, la prise (1) présente une unité d'évaluation qui est appropriée pour évaluer si la profondeur d'insertion détectée est correcte, et la prise (1) est raccordée à un relais commutable (R), lequel relais (R) peut être commuté en fonction de la détection de la profondeur d'insertion ou de l'évaluation, des profondeurs d'insertion déterminées, des plages discrètes ou graduelles, étant enregistrées dans l'unité d'évaluation pour évaluer si l'actionnement est correct, une comparaison des profondeurs d'insertion détectées avec les profondeurs d'insertion enregistrées étant effectuée, l'au moins un capteur (X) étant réalisé sous la forme d'un potentiomètre linéaire.

2. Prise selon la revendication 1, **caractérisée en ce que** la carte à circuit imprimé (LE) comprend un deuxième capteur (X) pour la détection de la profondeur d'insertion.

3. Prise selon l'une des revendications 1 à 2, **caractérisée en ce qu'**une carte à cirucuit imprimé (LA) présentant des composants fonctionnels électriques/électroniques et pouvant être insérée dans la pièce centrale (3) est adjacente à la pièce centrale (3).

4. Prise selon l'une des revendications 1 à 3, **caractérisée en ce que** la prise (1) comprend un émetteur pour transmettre la profondeur d'insertion détectée ou un signal correspondant à celle-ci à un terminal, en particulier un terminal mobile.

5. Prise selon la revendication 4, **caractérisée en ce que** l'émetteur est un émetteur radio, en particulier un émetteur Bluetooth, un émetteur Zigbee ou un émetteur WLAN, disposé sur la carte à circuit imprimé (LA).

6. Prise selon l'une des revendications 1 à 5, **caractérisée en ce que** le relais (R) est disposé dans la partie de socle (11).

7. Prise selon l'une des revendications 1 à 5, **caractérisée en ce que** la prise (1) est connectée à un actionneur comprenant le relais (R).

8. Prise selon l'une des revendications 1 à 5, **caractérisée en ce que** la prise (1) est connectée à un relais (R) dans l'appareil encastré en série dans la distribution secondaire (12).

9. Prise selon l'une des revendications 1 à 8, **caractérisée en ce qu'**une section de circuit imprimé flexible (F) présentant le connecteur (6), pouvant être écartée pour le montage de la prise (1) et déviée du plan du circuit imprimé (L), part de la carte à circuit imprimé (LA), cette section de circuit imprimé flexible (F) est assemblée avec un logement d'une section de réception, s'étendant en direction de l'unité d'alimentation en tension (S), d'une partie de boîtier (GF) raccordée à la carte à circuit imprimé (LA) pour le raccordement électrique du connecteur (6) de la carte à circuit imprimé (LA) avec la douille de raccordement de l'unité d'alimentation en tension (S).

10. Prise selon l'une des revendications 1 à 9, **caractérisée en ce que** la prise (1) présente un dispositif d'éclairage (5) intégré dans la pièce centrale (3), qui est conçu pour émettre un signal optique correspondant en cas de détection d'une profondeur d'insertion admissible.

11. Procédé de fonctionnement commutable d'une prise selon l'une des revendications 1 à 10, dans lequel le signal est dirigé vers un relais (R) raccordé à la prise (1) pour la commutation d'un circuit électrique de la technique d'installation du bâtiment, comprenant les étapes suivantes:
- détection de la profondeur d'insertion au moyen du au moins un capteur (X) à la suite d'un premier actionnement de la prise (1),
- Evaluation par une unité d'évaluation si l'actionnement est correct ou non,
l'activation du relais (R) de manière à autoriser l'alimentation de la prise (1) si le premier actionnement est correct, et à ne pas autoriser l'alimentation dans le cas contraire,
- détection de la profondeur d'insertion au moyen du au moins un capteur (X) à la suite d'un deuxième actionnement de la prise (1),
- désactivation du relais (R), de sorte que l'alimentation en énergie de la prise (1) soit interrompue si le deuxième actionnement est correct.

12. Procédé selon la revendication 11, **caractérisé en ce que** l'évaluation de l'unité d'évaluation comprend une vérification que la profondeur d'insertion détectée par le au moins un capteur (X) est constante sur une période de temps, par exemple dans la plage de 200 ms à 2000 ms, et que le relais (R) n'est activé que dans ce cas.

13. Procédé selon l'une des revendications 11 ou 12 en référence à la revendication 2, **caractérisé en ce que** la profondeur d'insertion détectée par les capteurs (X) est comparée entre elles dans l'unité d'évaluation et que le relais (R) n'est activé que si l'écart entre les deux profondeurs d'insertion est inférieur à une valeur pouvant être prédéfinie.
